# EUROPÄISCHE PATENTSCHRIFT

(11) **EP 0 960 816 B1**
(45) Veröffentlichungstag und Bekanntmachung des Hinweises auf die Patenterteilung: **04.02.2004**
(21) Anmeldenummer: 99109913.6
(22) Anmeldetag: 20.05.1999
(51) Int. Cl.: B65B 43/12

(54) **Vorrichtung zum Zuführen von Beuteln**
Apparatus for transporting bags
Dispositif de transport de sacs

(30) Priorität: 28.05.1998 DE 19823875
(43) Veröffentlichungstag der Anmeldung: 01.12.1999
(73) Patentinhaber: OPTIMA filling and packaging machines GmbH, 74523 Schwäbisch Hall (DE)
(72) Erfinder: Meyer, Erich, 74523 Schwäbisch Hall (DE); Schmetzer, Dietmar, 74544 Michelbach/B. (DE); Griessmayr, Klaus, 74538 Rosengarten (DE)
(74) Vertreter: Patentanwälte Ruff, Wilhelm, Beier, Dauster & Partner

(56) Entgegenhaltungen:
- AU-A- 4 819 779
- DE-A- 3 248 628
- DE-A- 19 521 852
- US-A- 4 805 381

## Beschreibung

Die Erfindung geht aus von einer Vorrichtung, mit der Beutel einer Maschine zugeführt werden, in der diese geöffnet und befüllt werden. Es ist bereits eine solche Vorrichtung vorgeschlagen worden. Dabei tragen zwei Rollenketten die Stapel von Beutel von der Auflegestelle zu der Stelle, wo sie geöffnet werden. Die beiden Ketten werden über eine gemeinsame Welle angetrieben. Die Kette weist auf der Seite, wo die Beutel offen sind, Stifte auf, über die die Beutel mit ihrer überstehenden Lasche gestreift werden. In der Lasche sind Löcher vorhanden. Die Stiftgruppen sind gleichmäßig am Kettenumfang verteilt. Der Abstand von Stiftgruppe zu Stiftgruppe richtet sich nach dem breitesten Beutel und der Kettenlänge. Die zweite parallel laufende Kette transportiert den Beutel an seinem gegenüberliegenden Ende, dem Boden. Auch hier wird eine Winkellaschenkette verwendet. Um ein Verrutschen der Beutel während des Transports zu verhindern, sind zwischen den Stapeln Mitnehmerstifte in Auflageklötze eingeschraubt.

Es ist bereits eine Vorrichtung zum Transportieren von in Bündeln zusammengefassten Beuteln zu einer Füllmaschine bekannt (DE-A1-19521852). Hierbei werden die hängenden Beutelbündel mit Hilfe eines Förderers zu einer Stelle befördert, wo sie mit einer Kippeinrichtung auf eine umlaufende Transporteinrichtung aufgelegt werden. Die umlaufende Transporteinrichtung hat fest angeordnete Zapfen 31, die durch Löcher in den Beuteln hindurchgreifen. Die Beutelstapel liegen dabei auf einem Förderband.

Der Erfindung liegt die Aufgabe zugrunde, eine Vorrichtung zum Zuführen von Beuteln zu schaffen, die bei gleichbleibender Größe der Kette ein höheres Speichervolumen aufweist.

Zur Lösung dieser Aufgabe schlägt die Erfindung eine Vorrichtung mit den Merkmalen des Anspruchs 1 vor. Weiterbildungen der Erfindung sind Gegenstand der abhängigen Ansprüche, deren Wortlaut ebenso wie der Wortlaut der Zuammenfassung durch Bezugnahme zum Inhalt der Beschreibung gemacht wird.

Durch das Anordnen einer Vielzahl von Halterungen können die Halteglieder an sehr vielen Stellen der umlaufenden Transporteinrichtung angebracht werden, so daß die Länge der Transporteinrichtung besser ausgenutzt und damit mehr Stapel von Beuteln untergebracht werden können.

In Weiterbildung der Erfindung ist vorgesehen, daß die Halteglieder lösbar in den Halterungen aufgenommen sind. Die Halteglieder lassen sich daher bei Wechseln der Beutelgröße an die neuen Beutel dadurch anpassen, daß sie in entsprechende Halterungen eingesetzt werden.

Insbesondere schlägt die Erfindung vor, daß die Halterungen in einem Rastermaß angeordnet sind, das kleiner ist als die Abmessung der Beutel in Transportrichtung gemessen, insbesondere klein gegenüber diese Abmessung. Wenn es sich bei der Transporteinrichtung um eine umlaufende Kette handelt, kann beispielsweise das Rastermaß der Länge eines einzelnen Kettenglieds entsprechen. Dadurch wird es möglich, den Abstand zwischen aufeinanderfolgenden Stapeln von Beuteln bis auf die Größe des Rastermaßes zu verringern.

Erfindungsgemäß kann in Weiterbildung vorgesehen sein, daß die Halterungen derart ausgebildet werden, daß die Halteglieder durch Auflaufen gegen einen Anschlag aus ihnen gelöst werden können. Damit wird es möglich, einen Beutelstapel oder den Rest eines Beutelstapels aus der Vorrichtung auszuscheiden, falls der oberste Beutel sich nicht öffnen läßt.

Insbesondere kann in Weiterbildung der Erfindung vorgesehen sein, daß die Halteglieder stiftartig ausgebildet sind, insbesondere auch als Röhrchen, d. h. hohl. Dadurch sind die Halteglieder sehr leicht, und aufgrund ihres geringen Gewichts und ihrer nicht sehr großen Stabilität stellen sie ein verringertes Verletzungsrisiko dar, so daß die Vorrichtung mit einfacheren Schutzmaßnahmen auskommt. Dies gilt insbesondere dann, wenn die Halteglieder auch noch durch einfaches Verschieben aus den Halterungen ausgerückt werden können.

In Weiterbildung der Erfindung kann vorgesehen sein, daß die Halteglieder dadurch die Beutel festlegen, daß diese mit Löchern auf die Halteglieder aufgesteckt oder aufgestülpt werden.

Insbesondere kann vorgesehen sein, daß die Halteglieder einen Kopf in Form eines umgekehrten Kegelstumpfs aufweisen. Dadurch verhindern sie einerseits ein ungewolltes Lösen eines Beutels, ohne aber dessen gewolltes Lösen zu seinem Befüllen zu verhindern.

Erfindungsgemäß kann vorgesehen sein, daß die Halteglieder einen verbreiterten Fuß aufweisen, mit dem sie in den Halterungen festgelegt werden können. Die Halterungen können an dem Schaft des Halteglieds angreifen, während der verbreiterte Fuß unter einem Teil der Halterung eingesetzt ist und nur in einer bestimmten Richtung entnommen werden kann.

Erfindungsgemäß kann in Weiterbildung vorgesehen sein, daß die Halteglieder in einer Richtung schräg bis quer zur Transportrichtung in die Halterungen eingeschoben werden können. In der gleichen bzw. umgekehrten Richtung können sie auch wieder herausgeschoben werden.

Erfindungsgemäß kann vorgesehen sein, daß parallel zu der Transporteinrichtung, die beispielsweise als umlaufende Kette, als umlaufendes Band, als umlaufender Riemen oder dergleichen ausgebildet sein kann, eine zweite Transporteinrichtung angeordnet wird.

Insbesondere kann vorgesehen sein, daß die zweite Transporteinrichtung synchron zu der ersten angetrieben wird.

Erfindungsgemäß kann auch die zweite Transporteinrichtung Aufnahmen für Halteglieder aufweisen, insbesondere die gleichen Aufnahmen für die gleichen Halteglieder. Diese werden dann so in die Halterungen eingesetzt, daß sie paarweise die Stapel von Beuteln zwischen sich einschließen. Auf diese Weise wird auch bei hohen Transportgeschwindigkeiten ein seitliches Verrutschen der Beutel verhindert.

Die Beutel können beispielsweise so angeordnet werden, daß sie auf der ersten Transporteinrichtung festgehalten werden und etwa in der Mitte ihrer Länge auf der zweiten Transporteinrichtung aufliegen. Der Rest des Beutels kann dann über die zweite Transporteinrichtung hinab hängen. Bei größeren Beuteln kann erfindungsgemäß vorgesehen sein, daß die Vorrichtung eine Auflageschiene aufweist, die parallel zu der bzw. den Transporteinrichtungen verläuft. Damit werden die Beutel dann einfach unterstützt.

Zur Anpassung an unterschiedliche Beutelgrößen kann erfindungsgemäß der Abstand zwischen der ersten Transporteinrichtung und der zweiten Transporteinrichtung.verstellbar sein, ebenso der Abstand zwischen der ersten Transporteinrichtung und der Auflageschiene. Insbesondere kann vorgesehen sein, daß bei der Verstellung des Abstands zwischen beiden Transporteinrichtungen gleichzeitig auch der Abstand zu den Aufschlageschienen verändert wird, so daß diese immer beispielsweise mittig zwischen den Transporteinrichtungen liegen.

Die Erfindung schlägt vor, in Transportrichtung gesehen hinter der Stelle, wo die Beutel geöffnet und entnommen werden, eine Ausschiebeeinrichtung für diejenigen Beutel bzw. Beutelstapel vorzusehen, die fehlerhaft sind oder sich fehlerhaft verhalten. Hier können auch die dann nicht mehr benötigten Halteglieder ausgeschoben werden. Bei dieser Ausschiebeeinrichtung kann es sich insbesondere um einen schräg verlaufenden Anschlag handeln, bei dem die Ausschiebewirkung dadurch erreicht wird, daß die Transporteinrichtung die Halteglieder gegen die Schrägfläche bewegt.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: eine schematische Aufsicht auf die von der Erfindung vorgeschlagene Vorrichtung zum Zuführen von Beuteln;
- Fig. 2: eine Stirnansicht der Vorrichtung von rechts in Fig. 1;
- Fig. 3: schematisch die Anordnung von Beuteln auf den beiden Transporteinrichtungen;
- Fig. 4: schematisch einen Stapel von Beuteln mit einem geöffneten Beutel auf der Oberseite;
- Fig. 5: eine Aufsicht auf einen Teil einer Transporteinrichtung mit vier Halterungen;
- Fig. 6: eine teilweise geschnittene Seitenansicht einer Halterung;
- Fig. 7: eine Seitenansicht eines Halteglieds.

Fig. 1 zeigt stark vereinfacht eine verkürzte Aufsicht auf eine Vorrichtung, mit der Beutel von rechts nach links einer Stelle zugeführt werden können, wo der oberste Beutel eines Stapels geöffnet werden kann. Die Vorrichtung enthält eine erste umlaufende Transporteinrichtung 1, beispielsweise eine umlaufende Kette oder einen umlaufenden Riemen, von dem das obere Trum zu sehen ist. Die Kette ist über mehrere Unterstützungsräder und zwei Umlenkräder geführt. Diese Räder sind an einer gemeinsamen Wange gehaltert, die unterhalb der Transporteinrichtung 1 angeordnet ist und in der Zeichnung nicht dargestellt ist. Die Wange ist an zwei Trägern 2 befestigt. Die Träger 2 verlaufen senkrecht zur Transportrichtung, die durch den Pfeil 3 dargestellt ist, und parallel zu dem Boden, auf dem die Vorrichtung aufgestellt ist.

An den Trägern 2 ist mit Abstand zu der Transporteinrichtung 1 eine zweite Transporteinrichtung 4 angeordnet, die ähnlich aufgebaut ist wie die erste Transporteinrichtung 1. Auch sie enthält eine umlaufende Kette oder auch einen Riemen. Die Kette ist um zwei Umlenkräder herumgeführt und längs ihrer Länge unterstützt. Auch hierzu ist eine Wange vorgesehen. Diese Wange kann die Träger 2 entlang verschoben werden. Das in Fig. 1 am rechten Ende der Transporteinrichtung 1 angeordnete Umlenkrad ist über eine Welle 5 mit dem entsprechenden Umlenkrad der vorderen Transporteinrichtung 4 verbunden. Dadurch erfolgt eine synchrone Bewegung der beiden Transporteinrichtungen 1, 4.

An der Wange der ersten Transporteinrichtung 1 sind zwei Zapfen 6 angeordnet, an denen zwei parallele Hebel 7 angelenkt sind. Ein ähnlicher Zapfen 8 ist an der der ersten Transporteinrichtung 1 zugewandten Seite der Wange der zweiten Transporteinrichtung 4 angebracht. An diesen Zapfen 8 sind ebenfalls zwei parallele Hebel 9 angelenkt, die im Bereich ihrer Enden mit den beiden ersten Hebeln 7 schwenkbar verbunden sind. Alle Hebel 7, 9 sind gleich lang. Wird der Anlenkpunkt 10 der beiden Paare von Hebeln 7, 9 nach links oder rechts verschoben, so wird der Abstand zwischen den Transporteinrichtungen 1, 4 geändert, wobei die Transporteinrichtungen 1, 4 parallel zueinander bleiben.

Mit dem Anlenkpunkt 10 der beiden Hebelpaare 7, 9 ist eine Schiene 11 verbunden, die in Fig. 1 nur schematisch dargestellt ist. Die Schiene 11 verläuft oberhalb der Hebel 7, 9 und oberhalb der Träger 2. Ihre Oberseite liegt in einer Ebene mit der Oberseite der beiden Transporteinrichtungen 1, 4. Etwa in der Mitte der Längserstreckung der beiden Hebelpaare 7, 9 ist jeweils ein weiterer Zapfen 12 angeordnet. Auf diesen Zapfen 12 können weitere Schienen 13 aufgesetzt werden, die bei einer Änderung des Abstands zwischen den beiden Transporteinrichtungen 1, 4 ebenfalls ihren gegenseitigen Abstand ändern, aber parallel zu den Transporteinrichtungen 1, 4 bleiben. Auch bei dieser Schiene 13 liegt die Oberseite in einer Ebene mit der Oberseite der Transporteinrichtungen 1, 4.

Im Bereich des linken Endes der ersten Transporteinrichtung 1 ist ein Anschlag 14 gebildet, der unter einem Winkel von etwa 30° gegenüber der Längsrichtung der Transporteinrichtung 1 und damit gegenüber der Transportrichtung verläuft. Dieser Anschlag 14 liegt hinter der Stelle, an der die Beutel geöffnet werden.

Fig. 2 zeigt eine Stirnansicht der Vorrichtung der Fig. 1 von rechts in vergrößertem Maßstab. Die Transporteinrichtung 1, die hier vereinfacht als umlaufender Riemen dargestellt ist, ist im Bereich des einen Endes des Trägers 2 fest angeordnet. Der Träger 2 ist an einem Gestell 15 angeordnet.

Die zweite Transporteinrichtung 4 ist mit Hilfe einer Halterung 16 verschiebbar an den Trägern 2 gehaltert.

In der Fig. 2 sind zwei Auflageschienen 13, 11 dargestellt, die zwischen der Oberseite der ersten Transporteinrichtung 1 und der zweiten Transporteinrichtung 4 liegen.

Fig. 3 zeigt vereinfacht perspektivisch, wie auf der hinteren und vorderen Transporteinrichtung 1, 4 ein Stapel 17 von Beuteln 18 angeordnet wird, um mit der Vorrichtung transportiert zu werden. Im Bereich ihrer offenen Enden 19 sind die Beutel 18 mit Haltegliedern 20 an der Transporteinrichtung 1 befestigt. Sie liegen auf der zweiten Transporteinrichtung 4 auf, während ihre Enden 21 herabhängen. In dem Raum zwischen der ersten und zweiten Transporteinrichtung 1, 4 können die Beutel von den Auflageschienen 11, 13 unterstützt werden. In dieser Anordnung werden die Stapel der Stelle zugeführt, wo die Beutel geöffnet werden.

Fig. 4 zeigt nun einen Beutelstapel 17, bei dem der oberste Beutel 18 geöffnet ist. Der Beutel 18 weist im Bereich seines offenen Endes eine Lasche 22 auf, die gegenüber der Kante 23 vorsteht. In dieser Lasche sind zwei Löcher 24 eingestanzt, mit der die Beutel 18 auf die Halteglieder 20 aufgereiht sind. Zum Öffnen des Beutels wird beispielsweise mit einem Saugnapf oder einer sonstigen Saugeinrichtung an der oberen Wand des Beutels angegriffen und dieser nach oben bewegt. In die so entstehende Öffnung kann dann der Beutelinhalt eingeführt werden.

Fig. 5 zeigt in vergrößertem Maßstab eine Aufsicht auf einen Teil einer Transporteinrichtung, nämlich auf vier in Längsrichtung der Transporteinrichtung hintereinander angeordnete Halterungen 25 für die Halteglieder 20. Jede Halterung 25 wird von einem Winkelelement gebildet, in dessen horizontalem Schenkel ein U-förmiger Einschnitt 26 vorhanden ist. Die Mittelachse zwischen den beiden parallelen Seitenkanten 27 des Einschnitts 26 verläuft senkrecht zur Transportrichtung der Transporteinrichtung. Der vertikale Schenkel 28 der Halterung wird beispielsweise mit Hilfe einer Schraube 29 an dem Kettenglied 30 angeschraubt. Dies ist in Fig. 6 dargestellt. In Fig. 6 verläuft die Transportrichtung senkrecht zur Papierebene. Rechts in Fig. 6 ist die hintere Seite der Transporteinrichtung 1, also auch rechts in Fig. 2. Zwischen der Außenseite des Kettenglieds 30 und der Innenseite des horizontalen Schenkels 31 ist ein Abstand vorhanden, in den der Fuß 32 des Halteglieds 20 hinein paßt. Dies ist gestrichelt in Fig. 6 dargestellt. Der Schaft 33 des Halteglieds wird von den Seitenkanten 27 der Einschnitte 26 umfaßt. Das Halteglied 20 kann nach rechts in Fig. 6 und nach oben in Fig. 5 aus der Halterung 25 entnommen und in der umgekehrten Richtung in diese eingesetzt werden.

Fig. 7 zeigt wiederum in vergrößertem Maßstab ein Halteglied 20, wie es mit Vorteil von der Erfindung verwendet wird. Das Halteglied 20 ist als zylindrisches Röhrchen 33 mit einem scheibenförmigen Fuß 32 und einem Kopf 36 in Form eines umgekehrten Kegelstumpfs ausgebildet. Der Fuß 32 kann in das untere Ende des Schaftes 33 eingeschraubt werden. Der Kopf 36 kann mit dem oberen Ende des Schaftes 33 verklemmt werden. Während der Durchmesser des Schafts 33 dem Durchmesser der Löcher 24 etwa entspricht, ist der Durchmesser des Kopfs 36 etwas größer. Dadurch wird ein unbeabsichtigtes Lösen der Beutel von einem Stapel verhindert. Dennoch kann, wenn das Material des Beutels etwas nachgiebig ist, der Beutel von dem Stapel gelöst werden. Auch bei einem nicht nachgiebigen Material kann ggf. das Loch aufgerissen werden.

Die von der Erfindung vorgeschlagene Vorrichtung arbeitet wie folgt. Die Beutel werden zu Stapeln zusammengefaßt und mit Hilfe der Halteglieder 20 aneinander festgelegt. Anschließend werden die beiden Halteglieder von der in Fig. 3 rechten hinteren Seite, d. h. in Fig. 5 von oben und in Fig. 6 von rechts, in die Einschnitte 26 eingeschoben. Die Beutel werden dabei so orientiert, wie dies in Fig. 3 dargestellt ist. Der nächste Stapel kann dann unmittelbar neben dem vorherigen Stapel angebracht werden, da die Rasterung der Einschnitte 26 relativ klein ist. Beispielsweise entspricht der Abstand zweier Einschnitte 26 der Länge eines Kettenglieds in Transportrichtung, beispielsweise etwa 2,5 cm. Auf diese Weise läßt sich die Länge der Transporteinrichtungen 1, 4 mit nur geringen Zwischenräumen zwischen den Beutelstapeln ausnützen. Die Vorrichtung wird dann betrieben, um die Beutelstapel zu der Stelle zu bringen, wo sie geöffnet werden. Stellt sich heraus, daß sich ein Beutel nicht öffnen läßt, so kann der zugehörige Beutelstapel dadurch aus der Vorrichtung ausgeschieden werden, daß die Vorrichtung einfach weiter transportiert. Dann gelangt der Scahft des in Transportrichtung führenden Halteglieds 20 zur Anlage an dem Anschlag 14, wo er dann nach außen geschoben wird, bis der Schaft 33 außer Eingriff mit der Halterung 25 gelangt.

In gleicher Weise werden die Halteglieder 20 auch herausgeschoben, wenn alle Beutel eines Stapels verarbeitet wurden.

## Patentansprüche

1. Vorrichtung zum Zuführen von Beuteln (18) zu einer Station zum Öffnen der Beutel (18), mit
1.1 einer umlaufenden Transporteinrichtung (1),
1.2 eine Vielzahl von an der Transporteinrichtung (1) in Transportrichtung hintereinander angeordneten Haltegliedern (20), wobei
1.3 mehrere Beutel (18) an je zwei Haltegliedern (20) im Bereich ihrer offenen Enden zur Bildung eines Beutelstapels (17) festlegbar sind, **dadurch gekennzeichnet, dass**
1.4 die Halteglieder (20) lösbar in Halterungen (25) aufgenommen sind, die
1.5 an der Transporteinrichtung angebracht sind.

2. Vorrichtung nach Anspruch 1, bei der die Halterungen (25) in einem Rastermaß angeordnet sind, das kleiner ist als die Abmessungen der Beutel (18) in Transportrichtung der Transporteinrichtung (1) gemessen, vorzugsweise klein gegenüber dieser Abmessung.

3. Vorrichtung nach einem der vorhergehenden Ansprüche, bei der die Halterungen (25) derart ausgebildet sind, daß
die Halteglieder (20) durch Auflaufen gegen einen Anschlag (14) aus ihnen gelöst werden können.

4. Vorrichtung nach einem der vorhergehenden Ansprüche, bei der die Halteglieder (20) stiftartig ausgebildet sind.

5. Vorrichtung nach einem der vorhergehenden Ansprüche, bei der die Beutel (18) Löcher (24) aufweisen, mit denen sie auf die Halteglieder (20) aufgesteckt werden können.

6. Vorrichtung nach einem der vorhergehenden Ansprüche, bei der die Halteglieder (20) einen umgekehrt kegelstumpfförmigen Kopf (36) aufweisen.

7. Vorrichtung nach einem der vorhergehenden Ansprüche, bei der die Halteglieder (20) einen verbreiterten Fuß (32) aufweisen, mit dem sie in den Halterungen (25) festlegbar sind.

8. Vorrichtung nach einem der vorhergehenden Ansprüche, bei der die Halteglieder (20) in einer Richtung quer zur Transportrichtung in die Halterungen (25) eingeschoben werden.

9. Vorrichtung nach einem der vorhergehenden Ansprüche, mit einer zweiten umlaufenden Transporteinrichtung (4), die parallel zu der ersten angeordnet ist, synchron angetrieben wird und auf der die Beutel (18) aufliegen.

10. Vorrichtung nach Anspruch 9, bei der die zweite Transporteinrichtung (4) Halterungen (25) für Halteglieder (20) aufweist, die derart ausgebildet sind, dass sie die Beutelstapel (17) zwischen sich einschließen.

11. Vorrichtung nach einem der vorhergehenden Ansprüche, mit mindestens einer Auflageschiene (11, 13) parallel zu der Transporteinrichtung (1, 4) zur Auflage der Beutel (18).

12. Vorrichtung nach einem der Ansprüche 9 bis 11, bei der der Abstand zwischen der ersten Transporteinrichtung (1) und der Auflageschiene (11, 13) bzw. der zweiten Transporteinrichtung (4) verstellt werden kann.

13. Vorrichtung nach einem der vorhergehenden Ansprüche, mit einer Ausschiebeeinrichtung zum Ausschieben der Halteglieder (20) ggf. mit den Beuteln (18).

## Claims

1. A device for feeding bags (18) to a station for opening the bags (18) having
1.1 a circulating transport system (1),
1.2 a large number of holding elements (20) arranged one behind the other, along the transport direction, on the transport system (1), where
1.3 several bags (18) may be held in the vicinities of their open ends on pairs of holding elements (20) in order to form a stack (17) of bags, **characterized in that**
1.4 the holding members (20) are detachably accommodated in holders (25) that
1.5 are attached to the transport system.

2. A device according to claim 1, wherein the holders (25) are arranged on a grid whose scale is less than the dimensions of the bags (18), as measured along the transport direction of the transport system (1), and whose scale is preferably small compared to those dimensions.

3. A device according to any of the foregoing claims, wherein the holders (25) are configured such that
the holding elements (20) may be released therefrom upon their striking a stop (14).

4. A device according to any of the foregoing claims, wherein the holding elements (20) are configured in the form of pins.

5. A device according to any of the foregoing claims, wherein the bags (18) have holes (24) that may be used for putting them onto the holding members (20).

6. A device according to any of the foregoing claims, wherein the holding members (20) have a head (36) in the shape of an inverted, truncated cone.

7. A device according to any of the foregoing claims, wherein the holding members (20) have an enlarged foot (32), with which they may be held in place in the holders (25).

8. A device according to any of the foregoing claims, wherein the holding members (20) are inserted into the holders (25) along a direction transverse to the transport direction.

9. A device according to any of the foregoing claims having a second circulating transport system (4) arranged parallel to the first transport system that is synchronously driven with respect thereto, and on which the bags (18) rest.

10. A device according to claim 9, wherein the second transport system (4) has holders (25) for holding elements (20) that are configured such that they enclose stacks (17) of bags between them.

11. A device according to any of the foregoing claims having at least one supporting rail (11, 13) running parallel to the transport system (1, 4) for supporting the bags (18).

12. A device according to any of claims 9 - 11, wherein the distance between the first transport system (1) and the supporting rail (11, 13) or between the former and the second transport system (4) may be adjusted.

13. A device according to any of the foregoing claims having an ejection system for ejecting the holding elements (20), along with the bags (18), if desired.

## Revendications

1. Dispositif pour amener des sachets (18) vers une station d'ouverture des sachets (18), avec
1.1 un dispositif de transport circulaire (1),
1.2 un grand nombre d'éléments de fixation (20) disposés les uns derrière les autres sur le dispositif de transport (1) dans le sens du transport,
1.3 plusieurs sachets (18) pouvant être fixés sur deux éléments de fixation (20) chacun dans la zone de leurs extrémités ouvertes pour former une pile de sachets (17), **caractérisé par le fait que**
1.4 les éléments de fixation (20) sont logés de façon amovible dans des supports (25), disposés sur le dispositif de transport.

2. Dispositif selon la revendication 1, sur lequel les supports (25) sont disposés dans une dimension modulaire plus petite que les dimensions des sachets (18) mesurée dans le sens de transport du dispositif de transport (1), de préférence petits par rapport à cette dimension.

3. Dispositif 'selon l'une des revendications précédentes, sur lequel les supports (25) sont conçus de façon à ce que
les éléments de fixation (20) peuvent être desserrés par le déplacement contre une butée (14).

4. Dispositif selon l'une des revendications précédentes sur lequel les éléments de fixation (20) sont conçus en forme de tiges.

5. Dispositif selon l'une des revendications précédentes, sur lequel les sachets (18) présentent des trous (24) qui permettent de les installer sur les éléments de fixation (20).

6. Dispositif selon l'une des revendications précédentes, sur lequel les éléments de fixation (20) présentent une tête (36) en forme de cône tronqué renversé.

7. Dispositif selon l'une des revendications précédentes, sur lequel les éléments de fixation (20) présentent un pied élargi (32) qui permet de les fixer dans les supports (25).

8. Dispositif selon l'une des revendications précédentes, sur lequel les éléments de fixation (20) sont introduits dans les supports (25) dans un sens transversal par rapport au sens de transport.

9. Dispositif selon l'une des revendications précédentes, avec un second dispositif de transport circulaire (4) disposé parallèlement au premier, entraîné de façon synchrone et sur lequel se trouvent les sachets (18).

10. Dispositif selon la revendication 9, sur lequel le second dispositif de transport (4) présente des supports (25) pour les éléments de fixation (20), conçus de façon à enfermer entre eux les piles de sachets (17).

11. Dispositif selon l'une des revendications précédentes, avec au moins un rail de dépose (11, 13) parallèle au dispositif de transport (1, 4) pour la dépose des sachets (18).

12. Dispositif selon l'une des revendications 9 à 11, sur lequel l'écart entre le premier dispositif de transport (1) et le rail de dépose (11, 13) resp. le second dispositif de transport (4) peut être réglé.

13. Dispositif selon l'une des revendications précédentes, avec un dispositif d'évacuation pour évacuer les éléments de fixation (20), le cas échéant avec les sachets (18).
